# EUROPÄISCHE PATENTSCHRIFT

(11) **EP 0 142 461 B1**
(45) Veröffentlichungstag und Bekanntmachung des Hinweises auf die Patenterteilung: **05.10.1988**
(21) Anmeldenummer: 84810380.0
(22) Anmeldetag: 03.08.1984
(51) Int. Cl.: B65B 41/18

(54) **Verfahren und Vorrichtung zum Einstellen der Quersiegel- und Trennlage bei endlos laufenden Schlauchbeutelpackungen**
Method and device for adjusting the spot of transversal sealing and separating of continuously moving tubular bag packages
Procédé et dispositif pour ajuster l'endroit de scellement transversal et de sectionnement dans des emballages-sacs tubulaires sans fin mobiles

(30) Priorität: 01.09.1983 CH 4818/83
(43) Veröffentlichungstag der Anmeldung: 22.05.1985
(73) Patentinhaber: SIG Schweizerische Industrie-Gesellschaft, 8212 Neuhausen am Rheinfall (CH)
(72) Erfinder: Ochsner, Erwin, CH-8400 Winterthur (CH)
(74) Vertreter: White, William (CH)

(56) Entgegenhaltungen:
- US-A- 2 529 161
- US-A- 2 599 430

## Beschreibung

Die vorliegende Erfindung betrifft ein Verfahren zum Einstellen der Quersiegel- und Trennlage bei endlosen Schlauchbeutelpackungen gemäss dem Oberbegriff des Patentanspruchs 1 sowie eine Vorrichtung zur Durchführung des Verfahrens gemäss Patentanspruch 7.

Bei Schlauchbeutelpackungen, wie sie beispielsweise in der CH-A 527 090 beschrieben sind, wird eine Folienbahn durch einen Faltkasten gezogen, um aus dieser Folienbahn einen Schlauch zu bilden. Diesem Schlauch werden mit regelmässigem Abstand die zu verpackenden Gegenstände kontinuierlich zugeführt. Der gefüllte Schlauch wird dann durch Quersiegelnähte in einzelne Pakkungen unterteilt und meist gleichzeitig mit der Siegelung werden die Packungen abgetrennt. Gemäss dieser Veröffentlichung können auf diese Weise bis zu etwa 300 bis 400 Packungen pro Minute hergestellt werden.

Wenn die Folienbahn bedruckt ist, muss natürlich beachtet werden, dass die Motive immer gleich angeordnet sind. Insbesondere bei Verwendung von Kunststoffolien können sich die Längen infolge Schwankungen der Zugspannung stark ändern, so dass eine genaue Einstellung der Siegel- und Trennlage notwendig ist.

Aus der DE-A 2 951 178 und aus der EP-A 11 595 ist es bekannt, auf die Folien eine Marke aufzubringen und diese durch einen Sensor auszuwerten, um immer an der richtigen Stelle zu siegeln und zu trennen. Gemäss der erstgenannten Anordnung wird die Abweichung in der Länge der einzelnen Abschnitte quantisiert und entweder die Geschwindigkeit der Schneidemittel und/oder der Transportmittel verändert. Dazu ist ein Schrittmotor vorhanden, der auf ein Differentialgetriebe einwirkt, um zusammen mit dem mechanischen Ausgang des Hauptmotors diese Veränderung zu bewirken. Ebenso ist in der zweitgenannten Veröffentlichung ein Differentialantrieb mit einem Schrittmotor vorgesehen, jedoch ist hier angenommen, dass eine Verpackung falsch ist und ausgestossen werden muss.

Weitere Vorrichtungen, um eine falsche Lage der Marken bezüglich eine Schneidstelle kontinuierlich auszugleichen, sind beispielsweise aus der US-PS 2 529 161 und der US-PS 2 599 430 bekannt.

Die US-PS 2529161 beschreibt eine Vorrichtung gemäss dem eingangs erwähnten Verfahren, bei dem der Trennteil einen breiten Impuls liefert, dessen relative Lage in bezug auf einen schmalen Impuls aus dem Sensor derart überwacht wird, dass der zusätzliche Antrieb bei Nichtüberlappung dieser Impulse stillsteht und bei Überlappung, d.h. bei falscher Einstellung, eine Speisespannung erhält, die zur Korrektur der Geschwindigkeit dient.

Die US-PS 2 599 430 weist eine ähnliche Vorrichtung auf, bei der der Sensor, der Transportteil und der Trennteil in einer anderen Reihenfolge vorgesehen sind. Diese Vorrichtung umfasst einen Phasendetektor, der zwei kurz nacheinander folgende Signale «Forward» und «Retard» liefert, zwischen denen sich das Sensorsignal befinden muss, wenn der Trennteil im richtigen Moment schneidet. Diese Prüfung findet in einer Koinzidenz- oder Mischer- und Integrator-Schaltung statt, die aus zwei Doppelgitterröhren mit einem nachgeschalteten Transformator mit einem Übertragungsfaktor 1 : 1 besteht, wobei bei der Prüfung ein positives oder negatives Signal entstehen kann.

Diese bekannten Vorrichtungen arbeiten mit einer Überwachung der Signale auf Überlappung und sind relativ aufwendig.

Es ist daher Aufgabe der vorliegenden Erfindung ein Verfahren anzugeben, das ohne Überwachung der Signale auf Überlappung funktioniert und sich mit einer weniger aufwendigen Anordnung realisieren lässt.

Erfindungsgemäss wird diese Aufgabe durch die Merkmale im kennzeichnenden Teil des unabhängigen Patentanspruchs 1 gelöst. Die Vorrichtung zur Durchführung des Verfahrens ist im Patentanspruch 7 gekennzeichnet.

Ein Ausführungsbeispiel der Erfindung wird nachfolgend anhand der Zeichnung erläutert. Es zeigen:
Fig. 1 ein Blockschema zur Darstellung des Informationsflusses in einer Vorrichtung zur Durchführung des erfindungsgemässen Verfahrens, und
Fig. 2 Diagramme zur Erläuterung der Erfindung.

In Fig. 1 bedeuten dreieckig-geschlossene Pfeile, wenn sie ausgefüllt sind, den Materialfluss, und wenn sie leer sind, den Energiefluss, offene Pfeile hingegen bedeuten den Informationsfluss. Die Energie-Einspeisung erfolgt bei N und N'.

Von einer Schlauchbeutel-Verpackungsmaschine sind der Schlauchbeutelpackungsteil A, ein Schlauchbeuteltransportteil B, ein optoelektrischer Sensor C und ein Quersiegel- und Trennteil D sowie ein Hauptantrieb E, ein zweiter Antrieb H, ein Rechner R und ein Eingabe- und Anzeigeteil J schematisch dargestellt.

Als wichtige Informationen werden dem Rechner R der Maschinenzustand MC, nämlich «steht still" - «läuft» - «Handantrieb» - «Maschinenhalt», neben den frei wählbaren Parametern aus dem Eingabe- und Anzeigeteil J, neben den Daten über die Winkellage Fi des Folienmusters Z und der Marken M (Fig. 2) und denen über die Winkellage Ms des Schlauches P und über die Drehzahl nMi der Maschine eingegeben. Dabei bedeuten die Buchstaben i, s jeweils hinter der Gerätebezeichnung, ob es sich um einen Istwert oder um einen Sollwert handelt.

Der zweite Antrieb H erhält aus dem Rechner R eine Information über die benötigte Drehzahl des Transportteils B. Aus den beiden getrennt dargestellten Speisestellen N und N' fliesst elektrische Energie in die Antriebe E, H, die als mechanische Energie mit einer Hauptwelle auf den Schlauchbeutelpackungsteil A und auf den Quersiegel- und Trennteil D übertragen wird. Vom zweiten Antrieb H wird der Transportteil B direkt angesteuert und die Drehzahl wird selbständig konstant gehalten. Als Antriebsmaschine für den zweiten Antrieb kann ein Scheibenläufermotor verwendet werden.

Die Information über die Winkellage Mi wird mittels 360 Impulsen nMi pro Umdrehung der Welle dargestellt. Diese können mittels eines Winkelkodierers, mittels eines Schrittimpulsgebers oder auch mit einem induktiven Impulsgeber erzeugt werden.

Für die Abgabe der Drehzahlinformationen nMi und nFi können Tachometer verwendet werden. Für die Eingabe der Drehzahl nMs der Maschine kann ein Potentiometer zur Abgabe einer einstellbaren konstanten Spannung vorgesehen sein.

Die Arbeitsweise wird anhand von Fig. 2 beschrieben. Oben am Bild ist ein schlauchbeutelband P dargestellt, das sich von rechts nach links bewegen soll. Es wird der optoelektrische Sensor C und der Quersiegel- und Trennteil D der Maschine dargestellt. Auf dem Schlauchbeutelband P sind die Marken M und die Motive oder Muster Z angedeutet.

In der ersten Zeile sind die Winkellage-Impulse (pMs aus dem Quersiegel- und Trennteil D dargestellt, die hier einen variablen Abstand haben. Die Sensor-Impulse (pFi der zweiten Zeile sind die Impulse aus dem Sensor C und stimmen zeitlich mit den Marken M überein.

Im Rechner R werden positive Impulse +S, deren Breite der Zeit zwischen der Anstiegsflanke eines Sensorimpulses (pFi und der Abfallflanke des ihm zugeordneten Winkellageimpulses ϕMs entspricht, sowie negative Impulse -S gebildet, deren Breite der Zeit zwischen der Anstiegsflanke eines Winkellageimpulses (pMs und der Abfallflanke des ihm zugeordneten Sensorimpulses (pFi entspricht.

Im Rechner wird die zeitliche Differenz S des Auftretens der beiden Impulse ϕMs ―ϕFi gebildet und durch Integration U = ∫ςdt wird das Fehlersignal und daraus ein Auswertesignal Sa gewonnen, das die Drehzahl des zusätzlichen Antriebs H bestimmt, um den Vorschub der Schlauchbeutelpackungen P zu regeln.

Dies zeigt deutlich, dass mit der Erfindung alle mechanischen Teile für die Drehzahländerung wegfallen und nur eine einfache, sich rasch einstellende Impulssteuerung benötigt wird.

## Patentansprüche

1. Verfahren zum Einstellen der Quersiegel-und Trennlage bei endlosen Schlauchbeutelpakkungen in einer Schlauchbeutel-Verpackungsmaschine, welche Maschine mit einem Hauptantrieb (E) für den Antrieb des Verpackungsteils (A) und des Quersiegel- und Trennteils (D) sowie mit einem Sensor (C) zur Erzeugung eines Sensorimpulses (ϕFi) beim Vorbeilaufen von an den Schlauchbeutelpackungen vorhandenen Marken (M) und mit einem zusätzlichen Antrieb (H) für einen Schlauchbeuteltransportteil (B) ausgerüstet ist, indem beim Hauptantrieb (E) ein Winkellageimpuls (ϕMs) gewonnen wird, der die Drehwinkellage seiner Achse gegenüber dem Sensorimpuls (ϕFi) definiert, und wobei aus dem Sensorim₋ puls (ϕFi) und dem Winkellageimpuls (ϕMs) ein Auswertesignal (Sa) gewonnen wird, um die Drehzahl des zusätzlichen Antriebs (H) zu bestimmen und dadurch den Vorschub der Schlauchbeutelpackungen (P) zu regeln, dadurch gekennzeichnet, dass ein Rechner (R) vorhanden ist, in dem positive Impulse (+S) gebildet werden, deren Breite der Zeit zwischen der Anstiegsflanke eines Sensorimpulses (<pFi) und der Abfallflanke des ihm zugeordneten Winkellageimpulses (ϕMs) entspricht, bzw. in dem negative Impulse (- S) gebildet werden, deren Breite der Zeit zwischen der Anstiegsflanke eines Winkellageimpulses (ϕMs) und der Abfallflanke des ihm zugeordneten Sensorimpulses (ϕFi) entspricht, und dass der Rechner aus diesen positiven bzw. negativen Impulsen durch eine zumindest angenäherte Integration eine Steuerspannung (U) bildet, aus der das Auswertesignal (SA) erzeugt wird.

2. Verfahren nach Patentanspruch 1, dadurch gekennzeichnet, dass der jeweilige Winkellageimpuls (cpMs) des Hauptantriebes (E) an einer eine Umdrehung pro Arbeitszyklus durchführenden Welle gemessen wird.

3. Verfahren nach Patentanspruch 2, dadurch gekennzeichnet, dass pro Arbeitszyklus eine bestimmte Anzahl Winkellageimpulse (ϕMs) erzeugt werden, mit denen die Genauigkeit der Sollage bestimmt wird.

4. Verfahren nach Patentanspruch 3, dadurch gekennzeichnet, dass mittels der Winkellageimpulse (ϕMs) ein Austastfenster für den Sensor (C) bestimmt wird, um diesen nur in einem begrenzten Bereich der gesamten Schlauchbeutellänge zu aktivieren.

5. Verfahren nach einem der Patentansprüche 1 bis 4, dadurch gekennzeichnet, dass dem Rechner (R) neben den Winkellageimpulsen (ϕMs) noch Signale (nMi) für die Drehzahl des Quersiegel-und Trennteils (D) zugeleitet werden.

6. Verfahren nach einem der Patentansprüche 2 bis 5, dadurch gekennzeichnet, dass die Welle eine synchron zum Arbeitstakt rotierende Welle ist, und dass zur Erzeugung eines Signals für die Drehzahl (nMi) ein Tachometer mit dieser Welle gekoppelt ist.

7. Vorrichtung zur Durchführung des Verfahrens nach Patentanspruch 1, dadurch gekennzeichnet, dass zwischen Verpackungsteil (A) und Quersiegel- und Trennteil (D), jedoch stromaufwärts des Sensors (C), sich der Schlauchtransportteil (B) mit dem separaten zusätzlichen Antrieb (H) befindet.

8. Vorrichtung nach Patentanspruch 7, dadurch gekennzeichnet, dass dem Rechner (R) einerseits die Information über die Solldaten einspeicherbar ist, und dass anderseits die Istdaten über Winkellage (Fi), Drehzahl (nMi) beim Quersiegel- und Trennteil (D) sowie die Information beim Erscheinen der Marke (M) zuführbar sind, um mit dem festgestellten zeitlichen Unterschied das Auswer₋ tesignal (Sa) zu verändern.

## Claims

1. A method for adjusting the point of transverse sealing and separating of continuous tubular bag packages in a tubular bag packaging machine, which machine is provided with a main drive (E) for driving the packaging element (A) and the transverse sealing and separating element (D), a sensor (C) which generates a sensor pulse (<pFi) when marks (M) on the tubular bag packages pass by it, and an additional drive (H) for a tubular bag conveying element (B), in which an angular position pulse ((pMs) is obtained at the main drive, which pulse defines the position of angular rotation of its shaft with respect to the sensor pulse (ϕFi), and an evaluation signal (Sa) is obtained from the sensor pulse ((pFi) and the angular position pulse ((pMs) in order to determine the rotational speed of the additional drive (H) and thus to control the advance of the tubular bag packages (P), characterised in that a computer (R) is available in which positive pulses (+S) are formed whose width corresponds to the time between the upward slope of a sensor pulse ((pFi) and the downward slope of the associated angular position pulse (ϕMs), or in which negative pulses (-S) are formed whose width corresponds to the time between the upward slope of an angular position pulse (<pMs) and the downward slope of the associated sensor pulse (<pFi), and the computer uses these positive and negative pulses to form, by way of at least an approximate integration, a control voltage (U) from which the evaluation signal (Sa) is produced.

2. A method as claimed in claim 1, characterised in that the respective angular position pulse (<pMs) of the main drive (E) is measured on a shaft which rotates once per working cycle.

3. A method as claimed in claim 2, characterised in that a particular number of angular position pulses (ϕMs) is generated per working cycle and used to determine the accuracy of the desired position.

4. A method as claimed in claim 3, characterised in that a blanking window is defined for the sensor (C) by means of the angular position pulses (ϕMs) in order to activate the sensor (C) in a limited area of the total tubular bag length only.

5. A method as claimed in any of claims 1 to 4, characterised in that, in addition to the angular position pulses ((pMs), signals (nMi) for the rotational speed of the transverse sealing and separating element (D) are fed to the computer (R).

6. A method as claimed in any of claims 2 to 5, characterised in that the shaft rotates in synchronism with the working cycle and, in order to generate a signal for the rotational speed (nMi), a tachometer is coupled to the shaft.

7. A device for implementing the method as claimed in claim 1, characterised in that the tube conveying element (B) with the separate additional drive (H) is located between the packaging element (A) and the transverse sealing and separating element (D) upstream of the sensor (C).

8. A device as claimed in claim 7, characterised in that information about the desired values can be read into the computer (R) and the actual values of the angular position (Fi) and rotational speed (nMi) of the transverse sealing and separating element (D) and information when the mark (M) appears can be fed to it in order to use the time difference determined to alter the evaluation signal (Sa).

## Revendications

1. Procédé pour régler la position de scellement transversal et de séparation dans des emballages sans fin de sacs obtenus à partir d'un tuyau, dans une machine d'emballage dans des sacs obtenus à partir d'un tuyau, laquelle machine comporte une commande principale (E) pour l'entraînement de la section d'emballage (A) et de la section de scellement transversal et de séparation (D), ainsi qu'un capteur (C) pour produire une impulsion de capteur (ϕFi) en passant devant des marques (M) présentes sur les emballages de sacs, et comportant une commande supplémentaire (H) pour l'entraînement d'une section de transport de sacs (B), en obtenant, dans la commande principale (E), une impulsion de position angulaire (OMs) qui définie la position angulaire de rotation de son axe par rapport à l'impulsion de capteur (ϕFi), et un signal de traitement (Sa) étant obtenu à partir de l'impulsion de capteur (<pFi) et de l'impulsion de position angulaire (<pMs) pour déterminer la vitesse de rotation de la commande supplémentaire (H) et régler ainsi l'avancement des emballages de sacs (P), caractérisé en ce qu'il y a un calculateur (R) dans lequel sont formées des impulsions positives (+S) dont la largeur correspond à la durée entre le flanc de montée d'une impulsion de capteur (ϕFi) et le flanc descendant de l'impulsion de position angulaire (ϕMs) qui lui correspond, ou dans lequel sont formées des impulsions négatives (-S) dont la largeur correspond à la durée entre le flanc de montée d'une impulsion de position angulaire (ϕMs) et le flanc descendant de l'impulsion de capteur (ϕFi) qui lui correspond, et en ce que le calculateur engendre, à partir de ces impulsions positives ou négatives, par une intégration au moins approchée, une tension de commande (U) à partir de laquelle est produit le signal de traitement (Sa).

2. Procédé suivant la revendication 1, caractérisé en ce que chaque impulsion de position angulaire (<pMs) de la commande principale (E) est mesurée sur un arbre effectuant un tour par cycle de fonctionnement.

3. Procédé suivant la revendication 2, caractérisé en ce qu'il est engendré par cycle de fonctionnement un nombre déterminé d'impulsions de position angulaire (<pMs), avec lesquelles la précision de la position prescrite est déterminée.

4. Procédé suivant la revendication 3, caractérisé en ce qu'on détermine au moyen des impulsions de position angulaire (ϕMs) une fenêtre de temps mort pour le capteur (C), pour l'activer seulement dans un intervalle limité de la longueur totale des sacs.

5. Procédé suivant l'une des revendications 1 à 4, caractérisé en ce qu'on transmet au calculateur (R), non seulement les impulsions de position angulaire (ϕMs), mais également des signaux (nMi) pour la vitesse de rotation de la section de scellement transversal et de séparation (D).

6. Procédé suivant l'une des revendications 2 à 5, caractérisé en ce que l'arbre est un arbre tournant en synchronisme avec la cadence de fonctionnement, et en ce que, pour engendrer un signal pour la vitesse de rotation (nMi), un tachymètre est couplé à cet arbre.

7. Dispositif pour mettre en oeuvre le procédé suivant la revendication 1, caractérisé en ce que la section de transport de tuyaux (B) avec la commande supplémentaire séparée (H) se trouve entre la section d'emballage (A) et la section de scellement transversal et de séparation (D), mais en amont du capteur (C).

8. Dispositif suivant la revendication 7, caractérisé en ce que le calculateur (R) peut recevoir, d'une part, les informations sur les données de consigne, et en ce que, d'autre part, les données réelles sur la position angulaire (Fi), la vitesse de rotation (nMi) pour la section de scellement transversal et de séparation (D), ainsi que les informations lors de l'apparition de la marque (M) peuvent lui être transmises, pour modifier le signal de traitement (Sa) avec la différence temporelle constatée.
